# EUROPÄISCHE PATENTSCHRIFT

(11) **EP 1 213 109 B1**
(45) Veröffentlichungstag und Bekanntmachung des Hinweises auf die Patenterteilung: **15.02.2006**
(21) Anmeldenummer: 01127460.2
(22) Anmeldetag: 28.11.2001
(51) Int. Cl.: B28B 11/14, B28B 1/50

(54) **Verfahren zum Herstellen von Porenbetonkörpern**
Process for making porous concrete elements
Procédé pour la fabrication d'éléments en béton poreux

(30) Priorität: 11.12.2000 DE 10061592
(43) Veröffentlichungstag der Anmeldung: 12.06.2002
(73) Patentinhaber: Wehrhahn GmbH, 27738 Delmenhorst (DE)
(72) Erfinder: Daschner, Peter, 27777 Ganderkesee (DE); Melzer, Ulrich, 28209 Bremen (DE)
(74) Vertreter: Philipp, Matthias

(56) Entgegenhaltungen:
- EP-A- 0 666 156
- DE-C- 19 654 139
- GB-A- 1 373 685
- GB-A- 1 424 257
- PL-B- 179 521

## Beschreibung

Die Erfindung betrifft ein Verfahren zum Herstellen von Porenbetonkörpern mit den Schritten a) Gießen einer Ausgangsmasse in eine Form mit geringerer Höhe als Länge und Breite; b) Vorhärten der gegossenen Masse zu einem quaderförmigen Porenbetonkuchen; c) Kippen des Kuchens aus seiner waagerechten Ausgangslage um 90° auf eine untere Schmalseite; d) Schneiden des Kuchens in quaderförmige Porenbetonkörper, e) Kippen des Kuchens um 90° in eine waagerechte Lage, und f) Auseinanderrücken der Porenbetonkörper in einen vorbestimmten gegenseitigen Abstand. Ein derartiges Verfahren ist aus der EP 0 666 156 A1 bekannt und hat den Vorteil, daß benachbarte Porenbetonkörper nicht miteinander verkleben.

Bei dem bekannten Verfahren werden die geschnittenen Porenbetonkörper nach dem Auseinanderrücken in der dann vorhandenen horizontalen Anordnung in einen Autoklaven gebracht und dampfgehärtet, was mit dem Nachteil verbunden ist, daß die horizontale Anordnung relativ viel Platz im Autoklaven beansprucht. Außerdem müssen die einzelnen Blöcke beim Verpackungsvorgang vor dem Ablegen auf Paletten gedreht werden.

Ferner ist aus der DE 196 54 139 C1 ein Verfahren zum Herstellen von Porenbetonkörpern bekannt, bei dem anschließend an die vorstehend genannten Schritte a) bis e) eine Bodenschicht des Kuchens entfernt wird. Anschließend wird der Kuchen in die senkrechte Lage zurückgekippt und dampfgehärtet.

Die Aufgabe der Erfindung besteht darin, ein Verfahren zum Herstellen von Porenbetonkörpern anzugeben, bei dem einerseits die Gefahr des Verklebens benachbarter Porenbetonkörper erheblich reduziert und andererseits der zur Verfügung stehende Autoklavraum bestmöglich ausgenutzt wird.

Die Lösung dieser Aufgabe besteht bei einem gattungsgemäßen Verfahren erfindungsgemäß darin, daß die Porenbetonkörper nach einer vorbestimmten Zeitdauer zu einem kompakten Kuchen zusammenbewegt werden, der Kuchen zurück in die senkrechte Lage gekippt wird und in senkrechter Lage ausgehärtet wird.

Überraschenderweise ist erkannt worden, daß die Neigung der Porenbetonkörper zum Verkleben erheblich reduziert werden kann, wenn diese während einer gewissen Zeit voneinander getrennt werden, so daß ein Luftzutritt zu den Schnittflächen geschaffen wird. Insbesondere wird auch durch das Zurückkippens des Kuchens in die senkrechte Lage keine nennenswerte Neigung zum (erneuten) Verkleben der Porenbetonkörper herbeigeführt.

Die Erfindung betrifft ferner eine Vorrichtung zum Herstellen von Porenbetonkörpern, insbesondere zum Ausführen des erfindungsgemäßen Verfahrens, nach dem Oberbegriff des Anspruchs 8, wie sie aus der PL-B-179521 bekannt ist.

Vorteilhafte Weiterbildungen der Erfindung sind in den Unteransprüchen aufgezeigt.

Die Erfindung wird nachfolgend anhand eines Ausführungsbeispiels erläutert, wobei auf eine Zeichnung Bezug genommen ist, in der

Fig. 1 bis 7 eine erfindungsgemäße Vorrichtung in zeitlich aufeinanderfolgenden Positionen während des Ablaufs des erfindungsgemäßen Verfahrens zeigen.

Ein in an sich bekannter Weise durch Gießen und Vorhärten hergestellter Porenbetonkuchen wird in nicht im einzelnen dargestellter Weise aus seiner horizontalen, in der Gießform befindlichen Lage in die in Fig. 1 dargestellte, senkrechte Lage gebracht, in der er auf einer Schmalseite ruht, und in Längs- und Querrichtung (horizontal und vertikal) geschnitten. Der geschnittene Zustand ist in Fig.1 dargestellt, wobei der im ganzen mit 1 bezeichnete Porenbetonkuchen entlang horizontaler Schnittfugen 2.1 ... 2.4 in Schichten 1.1 .... 1.5 von (in der Regel mehreren) Porenbetonkörpern geteilt ist, die wiederum durch vertikale Schnittfugen in einzelne Porenbetonkörper unterteilt sind. Der Porenbetonkuchen 1 ruht auf einem horizontalen Tragboden 4, der entweder als Zwischenträger zur späteren Übergabe des Kuchens an einen Härterost oder bereits als Härterost ausgebildet sein kann, wobei der Tragboden 4 seinerseits verschieblich mit einem ersten Schenkel 6a eines L-förmigen Grundgestells 6 verbunden ist.

An einem zweiten Schenkel 6b des Grundgestells 6 sind eine Reihe von zueinander parallelen Längsträgern 8.1 ... 8.5 angeordnet, deren gegenseitiger Abstand (Mitte eines Längsträgers bis Mitte eines benachbarten Längsträgers) der Dicke (in vertikaler Richtung) der einzelnen Porenbetonkörper 1.1 ... 1.5 (bzw. Schichten von Porenbetonkörpern) entspricht. Die Breite der Längsträger (Abmessung in vertikaler Richtung in Fig. 1) entspricht ebenfalls im wesentlichen der Dicke der Porenbetonkörper, während die Länge (Abmessung senkrecht zur Darstellungsebene) im wesentlichen mit der entsprechenden Längsabmessung des Porenbetonkuchens 1 übereinstimmt.

Anschließend wird der auf dem Tragboden 4 ruhende Porenbetonkuchen 1 durch Verlagerung des Tragbodens 4 zur Anlage gegen die Längsträger 8.1 ... 8.5 gebracht, was in Fig. 2 dargestellt ist. Anschließend wird die Kippvorrichtung um 90° um eine horizontale Achse gedreht (Fig. 3), so daß der Porenbetonkuchen 1 erneut in eine horizontale Stellung kommt, wobei jeder einzelne Porenbetonkörper bzw. Reihe oder Schicht von Porenbetonkörpern 1.1 ... 1.5 auf einem entsprechenden Längsträger 8.1 ... 8.5 ruht.

Wie Fig. 4 weiter zeigt, werden die Längsträger 8.1 ... 8.5 nacheinander oder gleichzeitig ziehharmonikaartig auseinanderbewegt, so daß zwischen jeweils zwei benachbarten Längsträgern sowie zwischen dem Längsträger 8.5 und dem Tragboden 4 ein vergrößerter Abstand hergestellt wird. Im vorliegenden Ausführungsbeispiel sind die Längsträger 8.2 ... 8.5 zur Einhaltung eines vorgegebenen (maximalen) gegenseitigen Abstands mit Anschlägen 9 versehen, die an horizontalen Ansätzen 10 befestigt sind, so daß bei Anlage eines Profilrandes 12 eines Längsträgers gegen den Anschlag 9 eines benachbarten Längsträgers der vorgegebene Abstand erreicht ist.

Wenn bei der in Fig. 3 dargestellten Anordnung der rechte, äußere Längsträger 8.1 nach rechts (Pfeil 13) bewegt wird, wird zunächst ein vorgegebener Abstand zwischen den an der Schnittfuge 2.1 benachbarten Schnittflächen hergestellt. Sobald der vorgegebene Abstand erreicht ist, nimmt der erste Längsträger 8.1 den dazu benachbarten Längsträger 8.2 in Pfeilrichtung 13 mit, bis auch im Bereich der Schnittfuge 2.2 ein vorgegebener Abstand zwischen den betreffenden Schnittflächen hergestellt ist, usw., bis der in Fig. 4 dargestellte Endzustand erreicht ist.

Der beschriebene Vorgang des Auseinanderrückens kann dadurch unterstützt werden, daß oberhalb und/oder unterhalb des Porenbetonkuchens 1 im Bereich der jeweils zu öffnenden Schnittfuge 2.1 ... 2.4 sowie zwischen dem untersten Porenbetonkörper 1.5 und dem Tragboden 4 eine Luftdüsenanordnung verwendet wird, durch die Trennluft in Form mehrerer Einzelstrahlen oder eines ebenen Luftstrahls auf die Schnittfuge gerichtet wird. Zweckmäßigerweise ist die Luftdüsenanordnung verfahrbar, so daß jeweils eine gerade zu öffnende Schnittfuge mit Trennluft beaufschlagt werden kann.

Im auseinandergerückten Zustand der Porenbetonkörper nach Fig. 4 kann Luft, insbesondere warme Luft, in den Bereich der geöffneten Schnittfugen eingeblasen werden, um einen Trocknungseffekt herbeizuführen bzw. zu verstärken.

Nach einer vorbestimmten Zeitdauer werden die einzelnen Längsträger 8.1 ... 8.5 mit den darauf befindlichen Porenbetonkörpern in umgekehrter Reihenfolge wieder zusammengeschoben, wobei sich die Anordnung nach Fig. 5 (entsprechend Fig. 3) ergibt.

Anschließend wird das Grundgestell 6 der Kippvorrichtung entgegen der ursprünglichen Drehrichtung um 90° zurückgekippt, so daß der Porenbetonkuchen 1 erneut auf seiner Schmalseite auf dem Tragboden 4 ruht (Fig. 6). Nach seitlicher Verlagerung des Porenbetonkörpers durch Verschiebung des Tragbodens 4 (Fig. 7) kommt der Porenbetonkuchen 1 von den Längsträgern 8.1 ... 8.5 frei und kann in an sich bekannter Weise im Autoklaven dampfgehärtet werden.

## Patentansprüche

1. Verfahren zum Herstellen von Porenbetonkörpern, mit den Schritten
a) Gießen einer Ausgangsmasse in eine Form mit geringerer Höhe als Länge und Breite,
b) Vorhärten der gegossenen Masse zu einem quaderförmigen Porenbetonkuchen (1),
c) Kippen des Kuchens (1) aus seiner waagerechten Ausgangslage um 90° auf eine untere Schmalseite,
d) Schneiden des Kuchens (1) in quaderförmige Porenbetonkörper (1.1 ... 1.5),
e) Kippen des Kuchens (1) um 90° in eine waagerechte Lage,
f) Auseinanderrücken der Porenbetonkörper (1.1 ... 1.5) in einen vorbestimmten gegenseitigen Abstand,
g) nach einer vorbestimmten Zeitdauer, Zusammenbewegen der Porenbetonkörper (1.1 ... 1.5) zu einem kompakten Kuchen (1),
h) Kippen des Kuchens (1) zurück in die senkrechte Lage, und
i) Aushärten des Kuchens in senkrechter Lage.

2. Verfahren nach Anspruch 1, **dadurch gekennzeichnet, daß** nach Schritt e) eine Bodenschicht entfernt wird.

3. Verfahren nach Anspruch 1 oder 2, **dadurch gekennzeichnet, daß** der Abstand benachbarter Schnittflächen benachbarter Porenbetonkörper (1.1 ... 1.5) nach Schritt f) zwischen 1 mm und 5 cm liegt.

4. Verfahren nach einem der vorangehenden Ansprüche, **dadurch gekennzeichnet, daß** die vorbestimmte Zeitdauer in Schritt g) zwischen 10 Sekunden und 15 Minuten liegt.

5. Verfahren nach einem der vorangehenden Ansprüche, **dadurch gekennzeichnet, daß** während der vorbestimmten Zeitdauer Luft, insbesondere warme Luft, zwischen benachbarte Porenbetonkörper (1.1 ... 1.5) geblasen wird.

6. Verfahren nach einem der vorangehenden Ansprüche, **dadurch gekennzeichnet, daß** das Auseinanderrücken durch in Richtung von beim Schneiden gebildeter Schnittfugen (2.1 ... 2.4) gerichtete Trennluftstrahlen unterstützt wird.

7. Verfahren nach einem der vorangehenden Ansprüche, **dadurch gekennzeichnet, daß** die Porenbetonkörper (1.1 ... 1.5) der Reihe nach oder gleichzeitig auseinandergerückt werden.

8. Vorrichtung zum Herstellen von Porenbetonkörpern, insbesondere zum Ausführen des Verfahrens nach einem der Ansprüche 1 bis 7, mit einer Kippvorrichtung zum Aufnehmen eines vorgehärteten Porenbetonkuchens (1) und Kippen des Kuchens (1) aus einer senkrechten in eine waagerechte Lage und umgekehrt, wobei die Kippvorrichtung mehrere zueinander parallele Längsträger (8.1 ... 8.5) zum Aufnehmen des Porenbetonkuchens (1) in waagerechter Lage aufweist, deren gegenseitiger Abstand einer quer zu den Längsträgern (8.1 ... 8.5) verlaufenden Abmessung der geschnittenen Porenbetonkörper (1.1 ... 1.5) entspricht und zum Auseinanderrücken der Porenbetonkörper vergrößerbar ist, **gekennzeichnet durch** eine verfahrbar angeordnete Luftdüsenanordnung zum Einblasen von Trennluft in Schnittfugen (2.1 ... 2.4) zwischen benachbarten Porenbetonkörpern.

9. Vorrichtung nach Anspruch 8, **dadurch gekennzeichnet, daß** die Breite der Längsträger (8.1 .... 8.5) im wesentlichen einer Abmessung der Porenbetonkörper (1.1 ... 1.5), insbesondere deren Dicke, entspricht.

10. Vorrichtung nach Anspruch 8 oder 9, **dadurch gekennzeichnet, daß** die Kippvorrichtung ein L-förmiges Grundgestell (6) mit einem ersten Schenkel (6a) zum Aufnehmen des Porenbetonkuchens (1) in der senkrechte Lage und einen zweiten Schenkel (6b) zum Aufnehmen des Porenbetonkuchens (1) in der horizontalen Lage aufweist, wobei die Längsträger (8.1 ... 8.5) quer verfahrbar auf dem zweiten Schenkel (6b) angeordnet sind.

11. Vorrichtung nach einem der Ansprüche 8 bis 10, **dadurch gekennzeichnet, daß** jeder Längsträger (8.1 ... 8.5) ein mit einem benachbarten Längsträger verbundenes Schiebestück (12; 9, 10) aufweist, das eine Vergrößerung des gegenseitigen Abstand auf einen vorbestimmten Wert zuläßt.

12. Vorrichtung nach einem der Ansprüche 8 bis 11, **dadurch gekennzeichnet, daß** die Längsträger (8.1 ... 8.5) gegen andere Längsträger austauschbar sind, deren Schiebestücke einen anderen gegenseitigen Abstand festlegen.

13. Vorrichtung nach einem der Ansprüche 8 bis 12, **dadurch gekennzeichnet, daß** die Luftdüsenanordnung eine Spaltdüse zum Erzeugen eines ebenen Luftstrahls und/oder eine Reihe von runden Einzeldüsen aufweist.

14. Vorrichtung nach einem der Ansprüche 8 oder 13, **dadurch gekennzeichnet, daß** die Luftdüsenanordnung oberhalb des Porenbetonkuchens (1) auf der den Längsträgern (8.1 ... 8.5) abgekehrten Seite oder unterhalb des Porenbetonkuchens (1) auf der Seite der Längsträger (8.1 ... 8.5) angeordnet ist.

## Claims

1. Process for making porous concrete elements, comprising the steps of
a) pouring an initial mass into a mould with a smaller height than length and width,
b) pre-hardening the cast mass to form a box-shaped porous concrete cake (1),
c) tilting the cake (1) from its initial horizontal position through 90° onto a lower narrow side,
d) cutting the cake (1) into box-shaped porous concrete elements (1.1 ... 1.5),
e) tilting the cake- (1) through 90° into a horizontal position,
f) moving the porous concrete elements (1.1 ... 1.5) apart to a predetermined mutual spacing,
g) after a predetermined time period, moving the porous concrete elements (1.1 ... 1.5) together to form a compact cake (1),
h) tilting the cake (1) back into the vertical position, and
i) hardening the cake in the vertical position.

2. Process according to Claim 1, **characterized in that**, after step e), a bottom layer is removed.

3. Process according to Claim 1 or 2, **characterized in that** the spacing of adjacent cut surfaces of adjacent porous concrete elements (1.1 ... 1.5) after step f) is between 1 mm and 5 cm.

4. Process according to one of the preceding claims, **characterized in that** the predetermined time period in step g) is between 10 seconds and 15 minutes.

5. Process according to one of the preceding claims, **characterized in that**, during the predetermined time period, air, in particular warm air, is blown between adjacent porous concrete elements (1.1 ... 1.5).

6. Process according to one of the preceding claims, **characterized in that** the movement apart is assisted by separating air nozzles aimed in the direction of cut joints (2.1 ... 2.4) formed during cutting.

7. Process according to one of the preceding claims, **characterized in that** the porous concrete elements (1.1 ... 1.5) are pushed apart in order or simultaneously.

8. Apparatus for making porous concrete elements, in particular for carrying out the method according to one of Claims 1 to 7, having a tilting apparatus for picking up a pre-hardened porous concrete cake (1) and tilting the cake (1) from a vertical into a horizontal position and vice versa, the tilting apparatus having a plurality of mutually parallel longitudinal beams (8.1 ... 8.5) for accommodating the porous concrete cake (1) in the horizontal position, whose mutual spacing corresponds to a dimension of the cut porous concrete elements (1.1 ... 1.5) running transversely with respect to the longitudinal beams (8.1 ... 8.5) and can be enlarged in order to move the porous concrete elements apart, **characterized by** an air nozzle arrangement which is arranged such that it can be moved for blowing separating air into cut joints (2.1 ... 2.4) between adjacent porous concrete elements.

9. Apparatus according to Claim 8, **characterized in that** the width of the longitudinal beams (8.1 ... 8.5) corresponds substantially to a dimension of the porous concrete elements (1.1 ... 1.5), in particular their thickness.

10. Apparatus according to Claim 8 or 9, **characterized in that** the tilting apparatus has an L-shaped basic frame (6) with a first limb (6a) for accommodating the porous concrete cake (1) in the vertical position and a second limb (6b) for accommodating the porous concrete cake (1) in the horizontal position, the longitudinal beams (8.1 ... 8.5) being arranged on the second limb (6b) such that they can be moved transversely.

11. Apparatus according to one of Claims 8 to 10, **characterized in that** each longitudinal beam (8.1 ... 8.5) has a sliding piece (12; 9, 10) which is connected to an adjacent longitudinal beam and which permits the mutual spacing to be enlarged to a predetermined value.

12. Apparatus according to one of Claims 8 to 11, **characterized in that** each longitudinal beam (8.1 ... 8.5) can be replaced by other longitudinal beams whose sliding pieces define a different mutual spacing.

13. Apparatus according to one of Claims 8 to 12, **characterized in that** the air nozzle arrangement has a slot nozzle for producing a flat air jet and/or a series of round individual nozzles.

14. Apparatus according to one of Claims 8 to 13, **characterized in that** the air nozzle arrangement is arranged above the porous concrete cake (1) on the side facing away from the longitudinal beams (8.1 ... 8.5) or underneath the porous concrete cake (1) on the side of the longitudinal beams (8.1 ... 8.5).

## Revendications

1. Procédé de fabrication d'éléments en béton poreux, comprenant les étapes consistant à :
a) couler une masse initiale dans un moule de plus faible hauteur que de longueur et largeur,
b) prédurcir la masse coulée en un gâteau de béton poreux (1) à forme parallélépipédique,
c) basculer le gâteau (1) de sa position initiale horizontale, à 90° sur un côté étroit inférieur,
d) couper le gâteau (1) en un corps en béton poreux (1.1...1.5) parallélépipédique,
e) basculer le gâteau (1) de 90° en une position horizontale,
f) écarter les corps en béton poreux (1.1...1.5) sous un espacement mutuel prédéterminé,
g) après écoulement d'une durée prédéterminée, rassembler conjointement les corps en béton poreux (1.1...1.5) en une gâteau compact (1),
h) basculer le gâteau (1) pour le faire revenir à la position verticale, et
i) laisser durcir le gâteau en position verticale.

2. Procédé selon la revendication 1, **caractérisé en ce que**, après l'étape e), on enlève une couche de fond.

3. Procédé selon la revendication 1 ou 2, **caractérisé en ce** l'espacement entre des faces de coupes voisines de corps en béton poreux (1.1...1.5) voisins, selon l'étape f), est compris entre 1 mm et 5 cm.

4. Procédé selon l'une des revendications précédentes, **caractérisé en ce que** la durée prédéterminée à l'étape g) est située entre 10 secondes et 15 minutes.

5. Procédé selon l'une des revendications précédentes, **caractérisé en ce que**, pendant la durée prédéterminée, on souffle de l'air en particulier de l'air chaud entre des corps en béton poreux (1.1...1.5) voisins.

6. Procédé selon l'une des revendications précédentes, **caractérisé en ce que** l'écartement est favorisé par des jets d'air de séparation orientés dans la direction de joinst de coupe (2.1...2.4) formés lors du découpage.

7. Procédé selon l'une des revendications précédentes, **caractérisé en ce** les corps en béton poreux (1.1...1.5) sont écartés les uns les autres, les uns après les autres ou simultanément.

8. Dispositif de fabrication de corps en béton poreux en particulier pour la mise en oeuvre du procédé selon l'une des revendications 1 à 7, avec un dispositif de basculement devant supporter un gâteau de béton poreux (1) pré-durci et basculer le gâteau (1), d'une position verticale en une position horizontale et inversement, le dispositif de basculement présentant une pluralité de longerons (8.1...8.5) parallèles les uns aux autres, pour supporter le gâteau en béton poreux (1) en position horizontale, longerons dont l'espacement mutuel correspond à une dimension, s'étendant transversalement par rapport aux longerons (8.1...8.5), des corps en béton poreux (1.1...1.5) coupés, et est susceptible d'être augmenté pour écarter les uns des autres les corps en béton poreux, **caractérisé par** un dispositif à buse d'air disposé d'une façon déplaçable, afin d'insuffler de l'air de séparation dans des joints de séparation (2.1...2.4) entre des corps en béton poreux voisins.

9. Dispositif selon la revendication 8, **caractérisé en ce que** la largeur des longerons (8.1...8.5) correspond sensiblement à une dimension du corps en béton poreux (1.1...1.5), en particulier son épaisseur.

10. Dispositif selon la revendication 8 ou 9, **caractérisé en ce que** le dispositif de basculement présente un bâti de base (6) en forme de L, avec une première branche (6a) devant supporter le gâteau en béton poreux (1) en position verticale, et une deuxième tranche (6b), devant supporter le gâteau en béton poreux (1) en position horizontale, les longerons (8.1...8.5) étant disposés de façon déplaçables transversalement sur la deuxième branche (6b).

11. Dispositif selon l'une des revendications 8 à 10, **caractérisé en ce que** chaque longeron (8.1...8.5) présente une pièce coulissante (12;9,10), reliée à un longeron voisin et permettant un agrandissement de l'espacement mutuel à une valeur prédéterminée.

12. Dispositif selon l'une des revendications 8 à 11, **caractérisé en ce que** les longerons (8.1...8.5) sont remplaçables par d'autres longerons, dont les pièces de coulissement fixent un autre espacement mutuel.

13. Dispositif selon l'une des revendications 8 à 12, **caractérisé en ce que** le dispositif à buse d'air présente une buse à fente, pour produire un jet d'air plan, et/ou présente une rangée de buses individuelles rondes.

14. Dispositif selon l'une des revendications 8 ou 13, **caractérisé en ce que** le dispositif à buse d'air est disposé au-dessus du gâteau de béton poreux (1), sur la face opposée aux longerons (8.1...8.5) , ou au-dessous du gâteau en béton poreux (1), sur le côté des longerons (8.1...8.5).
